# FASCICULE DE BREVET EUROPEEN

(11) **EP 3 069 091 B1**
(45) Date de publication et mention de la délivrance du brevet: **04.04.2018**
(21) Numéro de dépôt: 14806034.6
(22) Date de dépôt: 07.11.2014
(51) Int. Cl.: F25J 3/04

(54) **PROCÉDÉ ET APPAREIL DE SÉPARATION D'AIR PAR DISTILLATION CRYOGÉNIQUE**
VERFAHREN UND VORRICHTUNG ZUR LUFTTRENNUNG DURCH KRYOGENE DESTILLATION
PROCESS AND APPARATUS FOR SEPARATING AIR BY CRYOGENIC DISTILLATION

(30) Priorité: 14.11.2013 FR 1361128
(43) Date de publication de la demande: 21.09.2016
(73) Titulaire: L'Air Liquide Société Anonyme pour l'Etude et l'Exploitation des Procédés Georges Claude, 75007 Paris (FR)
(72) Inventeur: DAVIDIAN, Benoît, F-94100 Saint Maur des Fosses (FR); DUBETTIER-GRENIER, Richard, F-94210 La Varenne Saint Hilaire (FR)
(74) Mandataire: Mercey, Fiona Susan
(86) Numéro de dépôt international: PCT/FR2014/052852
(87) Numéro de publication internationale: WO 2015/071578

(56) Documents cités:
- EP-A1- 2 489 968
- EP-A1- 2 767 787
- DE-A1- 19 725 821
- US-A1- 2011 146 344
- US-B1- 6 227 005
- US-B1- 6 666 048

## Description

La présente invention est relative à un procédé et à un appareil de séparation d'air par distillation cryogénique.

Il est connu de séparer l'air dans une double colonne constituée par une colonne moyenne pression et une colonne basse pression, la tête de la colonne moyenne pression étant thermiquement reliée avec la cuve de la colonne basse pression au moyen d'un rebouilleur-condenseur. La colonne moyenne pression peut par exemple fonctionner à une pression entre 5 et 6 bars abs et la colonne basse pression entre 1,2 et 1,5 bars abs. Si la colonne basse pression fonctionne à une pression supérieure à 2 bars abs, on dit couramment que l'appareil fonctionne « sous pression » ou « à pression élevée ». Les procédés de distillation dans lequel l'appareil fonctionne sous pression, que ce soit pour produire de l'oxygène impur (typiquement 95% mol.) ou pur (typiquement au moins 99,5% mol.) permettent de gagner environ 20% d'énergie par rapport à un schéma classique basse pression, sous réserve de valoriser tout l'azote produit :
L'utilisation de schémas sous pression impose donc deux contraintes :
   - Tout l'azote doit être utilisé
   - Une partie de l'azote est forcément impure

La production d'oxygène gazeux (GOX) et l'azote gazeux (GAN) en utilisant deux unités de séparation d'air (ASU) opérant à la même basse pression (BP), donc avec la colonne basse pression fonctionnant à moins de 2 bars, se présente comme suit :

| **Production** | **Train 1 : ASU BP** | **Train 2 : ASU BP** | **Total** |
|---|---|---|---|
| GOX | 20 | 20 | 40 |
| GAN | 10 soutiré de la colonne MP | 10 soutiré de la colonne MP | 100 |
| | 40 soutiré de la colonne BP | 40 soutiré de la colonne BP | |
| | Total GAN : 50 | Total GAN : 50 | |
| Energie | 100 | 100 | 200 |

Dans le cadre d'unité de production avec plusieurs unités de séparation d'air en parallèle (dit « multi-trains »), l'invention propose de combiner l'utilisation d'un schéma sous pression pour au moins un train, et d'un schéma basse pression pour au moins un train.

L'azote nécessaire peut être produit d'abord par l'ensemble sous pression, puis par l'ensemble basse pression si le besoin est supérieur à la production maximale de l'ensemble sous pression.

La partie d'azote impur issu de l'ensemble sous pression sera soit purifiée dans l'ensemble basse pression, soit purifiée et produite dans l'ensemble sous pression en utilisant un fluide issu de l'ensemble basse pression.

La régénération de l'ensemble sous pression pourra être faite à partir d'un gaz résiduaire d'un ensemble basse pression

Cette disposition permet de produire la quantité d'azote voulue à la pureté voulue (préférentiellement pure) et de bénéficier pour la production d'oxygène d'une partie du gain énergétique en utilisant des schémas sous pression pour une partie des trains.

EP-A-2489968 décrit un procédé selon les préambules des revendications 1 respectivement 8. Selon l'invention, on va utiliser au moins un ensemble de colonnes dont la colonne opérant à la plus basse pression opère à une pression supérieure à 2 bars abs, dit « ensemble sous pression ». Cet ensemble va produire préférentiellement l'azote dont on a besoin, en plus d'une partie de l'oxygène.

Un ensemble comprend au moins une double colonne constituée par une colonne moyenne pression et une colonne basse pression, la tête de la colonne moyenne pression étant thermiquement reliée avec la cuve de la colonne basse pression au moyen d'un rebouilleur-condenseur.

Un ensemble peut alternativement comprendre au moins une triple colonne constituée par trois colonnes, une colonne moyenne pression, une colonne pression intermédiaire et une colonne basse pression, la tête de la colonne moyenne pression étant thermiquement reliée avec la cuve de la colonne pression intermédiaire au moyen d'un rebouilleur-condenseur, la tête de la colonne pression intermédiaire étant thermiquement reliée avec la cuve de la colonne basse pression au moyen d'un rebouilleur-condenseur.

Un ensemble peut alternativement comprendre au moins une triple colonne constituée par trois colonnes, une colonne moyenne pression, une colonne pression intermédiaire et une colonne basse pression, la tête de la colonne moyenne pression étant thermiquement reliée avec la cuve de la colonne pression intermédiaire au moyen d'un rebouilleur-condenseur et avec la cuve de la colonne basse pression au moyen d'un autre rebouilleur-condenseur.

Selon un objet de l'invention, il est prévu un procédé de séparation d'air par distillation cryogénique dans un appareil comprenant
i) un premier ensemble de colonnes de distillation comprenant au moins une première colonne fonctionnant à une première pression dite haute pression et une deuxième colonne fonctionnant à une deuxième pression plus basse que la première pression, la tête de la première colonne étant thermiquement reliée à la cuve de la deuxième colonne au moyen d'un rebouilleur-condenseur, une première unité d'épuration et une première ligne d'échange de chaleur, et
ii) un deuxième ensemble de colonnes de distillation comprenant au moins une troisième colonne fonctionnant à une troisième pression plus basse que la première pression et une quatrième colonne fonctionnant à une quatrième pression plus basse que la première, la deuxième et la troisième pressions, la tête de troisième colonne étant thermiquement reliée à la cuve de la quatrième colonne au moyen d'un rebouilleur-condenseur, une deuxième unité d'épuration et une deuxième ligne d'échange de chaleur, dans lequel on envoie de l'air comprimé à la première unité d'épuration, on envoie de l'air épuré de la première unité d'épuration à la première ligne d'échange, on envoie de l'air refroidi de la première ligne d'échange à la première colonne, on envoie de l'air comprimé à la deuxième unité d'épuration, on envoie de l'air épuré de la deuxième unité d'épuration à la deuxième ligne d'échange et on envoie de l'air refroidi de la deuxième ligne d'échange à la troisième colonne opérant à la troisième pression
caractérisé en ce que l'on envoie un fluide de tête de la troisième colonne à la deuxième colonne ou on mélange le gaz de tête de la troisième colonne avec un gaz de tête de la deuxième colonne et on envoie un fluide intermédiaire de la deuxième colonne à la troisième colonne.

Selon d'autres caractéristiques facultatives :
- la troisième pression est supérieure à, inférieure à ou égale à la deuxième pression.
- la troisième pression est égale à la deuxième pression et l'on envoie le fluide de tête de la troisième colonne à la deuxième colonne sans le détendre et/ou on envoie le fluide intermédiaire de la deuxième colonne à la troisième colonne sans le pressuriser.
- la troisième pression est supérieure à la deuxième pression et l'on envoie le fluide de tête de la troisième colonne à la deuxième colonne après l'avoir détendu et/ou on envoie le fluide intermédiaire de la deuxième colonne à la troisième colonne après l'avoir pressurisé.
- on envoie un gaz, éventuellement intermédiaire, de la quatrième colonne vers la première unité d'épuration et vers la deuxième unité d'épuration pour servir de gaz de régénération.
- on n'envoie aucun gaz de la deuxième colonne vers la première unité d'épuration comme gaz de régénération.
- on soutire un fluide enrichi en oxygène en cuve de la deuxième colonne et on soutire un fluide enrichi en oxygène en cuve de la quatrième colonne.
- on soutire un gaz enrichi en azote en tête de la deuxième colonne et on soutire un gaz enrichi en azote en tête de la quatrième colonne.
- on ne soutire pas de gaz enrichi en azote en tête de la première colonne.

Selon un autre objet de l'invention, il est prévu un appareil de séparation d'air comprenant une première unité de séparation d'air comprenant
i) un premier ensemble de colonnes de distillation comprenant au moins une première colonne capable de fonctionner à une première pression dite haute pression et une deuxième colonne capable de fonctionner à une deuxième pression plus basse que la première pression, la tête de la première colonne étant thermiquement reliée à la cuve de la deuxième colonne au moyen d'un rebouilleur-condenseur, une première unité d'épuration et une première ligne d'échange de chaleur, des moyens pour envoyer de l'air comprimé à la première unité d'épuration, des moyens pour envoyer de l'air épuré de la première unité d'épuration à la première ligne d'échange et des moyens pour envoyer de l'air refroidi de la première ligne d'échange à la première colonne, et
ii) un deuxième ensemble de colonnes de distillation, comprenant au moins une troisième colonne capable de fonctionner à une troisième pression plus basse que la première pression et une quatrième colonne capable de fonctionner à une quatrième pression plus basse que la première, la deuxième et la troisième pressions, la tête de la troisième colonne étant thermiquement reliée à la cuve de la quatrième colonne au moyen d'un rebouilleur-condenseur, une deuxième unité d'épuration et une deuxième ligne d'échange de chaleur, des moyens pour envoyer de l'air comprimé à la troisième pression à la deuxième unité d'épuration, des moyens pour envoyer de l'air épuré de la deuxième unité d'épuration à la deuxième ligne d'échange et des moyens pour envoyer de l'air refroidi de la deuxième ligne d'échange à la troisième colonne,
caractérisé en ce qu'il comprend des moyens pour envoyer un fluide de tête de la troisième colonne à la deuxième colonne ou au gaz de tête de la deuxième colonne et des moyens pour envoyer un fluide intermédiaire de la deuxième colonne à la troisième colonne.

Selon d'autres aspects facultatifs :
- les moyens pour envoyer un fluide de tête de la troisième colonne à la deuxième colonne ou au gaz de tête de la deuxième colonne ne comprennent pas des moyens de détente et/ou les moyens pour envoyer un fluide intermédiaire de la deuxième colonne à la troisième colonne ne comprennent pas de moyens de pressurisation.
- l'appareil comprend une vanne ou une turbine pour détendre le fluide envoyé de la troisième colonne à la deuxième colonne et/ou une pompe pour pressuriser le fluide envoyé de la deuxième colonne à la troisième colonne, le fluide étant un liquide.
- l'appareil comprend des moyens pour envoyer un gaz éventuellement intermédiaire de la quatrième colonne vers la première unité d'épuration et vers la deuxième unité d'épuration pour servir de gaz de régénération.
- l'appareil ne comprend aucun moyen d'envoi de gaz de la deuxième colonne vers la première unité d'épuration comme gaz de régénération.
- l'appareil comprend des moyens pour soutirer un fluide enrichi en oxygène en cuve de la deuxième colonne et comprenant des moyens pour soutirer un fluide enrichi en oxygène en cuve de la quatrième colonne.
- l'appareil comprend une conduite pour soutirer un gaz enrichi en azote en tête de la deuxième colonne et une conduite pour soutirer un gaz enrichi en azote en tête de la quatrième colonne.
- l'appareil ne comprend pas de conduite pour soutirer un gaz enrichi en azote en tête de la première colonne.

La colonne moyenne pression de l'ensemble sous pression fonctionne de préférence à une pression supérieure à 7 bars abs.

L'azote résiduaire du ou des ensembles sous pression est purifié à l'aide du ou des ensembles basse pression.

### Exemple :

| Production | Train 1 : ASU Sous pression | Train 2 : ASU BP | Total |
|---|---|---|---|
| GOX | 20 | 20 | 40 |
| GAN | 0 soutiré de la colonne « MP » 60 soutiré de la colonne « BP » | 10 soutiré de la colonne MP | 100 |
| | 20 impur soutiré de la colonne « BP » purifié grâce au train 2 | 10 soutiré de la colonne BP | |
| | Total GAN : 80 | Total GAN : 20 | |
| Energie | 80 | 100 | 180 |

Dans ce cas, cela permet de réduire de 10% l'énergie moyenne de production.

Selon la Figure 1, l'appareil comprend deux ensembles de colonnes de séparation d'air 1, 2. Chaque ensemble est disposé dans une boîte froide 31, 31' mais les deux ensembles pourraient se trouver dans la même boite froide. Dans l'ensemble 1, il y a au moins une double colonne de séparation comprenant une première colonne 3 opérant à une première pression appelée haute pression (HP) et une deuxième colonne 5 opérant à une deuxième pression moins élevée que la haute pression reliées thermiquement au moyen d'au moins un rebouilleur-condenseur. La première pression (haute pression) est supérieure à 7 bars abs et/ou la deuxième pression (basse pression) est supérieure à 2 bars abs.

Les colonnes 3, 5 de l'ensemble 1 illustré sont thermiquement reliées par un vaporiseur de cuve de la deuxième colonne 5 qui condense de l'azote provenant de la tête de la colonne 3. De l'air 9 comprimé dans le compresseur C est épuré dans l'unité d'épuration E et refroidi dans la ligne d'échange 7. L'air refroidi est envoyé au moins à la première colonne 3 au moins en partie sous forme gazeuse et s'y sépare de manière connue. De l'oxygène gazeux 11 est soutiré de la cuve de la deuxième colonne 5 et se réchauffe dans la ligne d'échange 7. De l'azote gazeux 13 pris en tête de la deuxième colonne 5 se réchauffe dans la ligne d'échange 7. Un débit gazeux enrichi en azote 17 est soutiré à un niveau intermédiaire de la deuxième colonne 5.

Le schéma est simplifié et ne montre pas (tous) les éventuels sous-refroidisseurs, pompes, surpresseurs d'air ou turbines.

Dans l'ensemble 2, il y a au moins une double colonne de séparation comprenant une troisième colonne 3' opérant à une troisième pression, appelée moyenne pression (MP) inférieure à la haute pression et une quatrième colonne 5' opérant à une quatrième pression moins élevée que la troisième pression (« moyenne pression »). La troisième pression est inférieure à 6,5 bars abs.

Les colonnes 3', 5' de l'ensemble 2 sont thermiquement reliées par un vaporiseur de cuve de la colonne 5' qui condense de l'azote provenant de la tête de la colonne 3'. De l'air 9' comprimé dans le compresseur C est épuré dans l'unité d'épuration E' et refroidi dans la ligne d'échange 7'. L'air refroidi est envoyé au moins à la colonne 3' au moins en partie sous forme gazeuse et s'y sépare de manière connue. De l'oxygène gazeux 11' est soutiré de la cuve de la quatrième colonne 5' et se réchauffe dans la ligne d'échange 7'. De l'azote gazeux 13' pris en tête de la colonne quatrième 5' se réchauffe dans la ligne d'échange 7'. De l'azote résiduaire 19 est soutiré à un niveau intermédiaire de la quatrième colonne 5'.

L'azote résiduaire gazeux 17 de l'ensemble 1 issu de la deuxième colonne 5 est envoyé dans la partie supérieure de la troisième colonne 3' du l'ensemble 2 pour être purifié, en bénéficiant de l'excès de reflux dans cette partie de la troisième colonne 3'. L'azote purifié 15 est soutiré sous forme gazeuse en tête de la troisième colonne 3' de l'ensemble 2 (en plus de l'azote MP produit « naturellement » par cette troisième colonne 3'), puis mélangé avec l'azote de tête de la deuxième colonne 5 de l'ensemble 1 (vers la ligne d'échange 7) pour ne pas déséquilibrer le bilan frigorifique.

Une partie 29 du résiduaire 19 de l'ensemble 2 est utilisée pour la régénération de l'épuration E de l'ensemble 1. Le reste 19' de l'azote résiduaire 19 de l'ensemble 2 est utilisé pour la régénération de l'épuration E' de l'ensemble 2.

Cette variante nécessite d'avoir la deuxième colonne 5 de l'ensemble 1 à une pression sensiblement identique à celle de la troisième colonne 3' de l'ensemble 2.

Dans la variante de la Figure 2, la première colonne 3 de l'ensemble 1 fonctionne à une première pression supérieure à 7 bars abs et/ou la deuxième colonne 5 fonctionne à une deuxième pression supérieure à 2 bars abs.

Pour l'ensemble 2 la troisième colonne 3' fonctionne à une troisième pression inférieure à 6.5 bars abs et/ou la quatrième colonne 5' fonctionne à une quatrième pression inférieure à 2 bars abs.

Une partie du liquide de reflux 25 disponible en tête de la troisième colonne 3' de l'ensemble 2 est envoyée, après détente éventuelle dans une vanne 35, en tête de la deuxième colonne 5 de l'ensemble 1 pour purifier le gaz résiduaire. On renvoie le liquide 17 qui a servi à purifier l'azote résiduaire de l'ensemble 1 vers un niveau intermédiaire de la colonne 3' de l'ensemble 2, éventuellement à l'aide d'une pompe 33. Comme on met en oeuvre des liquides que l'on peut facilement pomper sans trop de pénalité énergétique, cette variante permet de découpler la pression de la colonne 5 opérant à plus basse pression de l'ensemble 1 de celle 3' opérant à la plus haute pression de l'ensemble 2.

A part ces différences, les ensembles de la Figure 2 fonctionnent comme celles de la Figure 1.

Pour le cas, moins probable où la troisième pression de la troisième colonne est inférieure à la deuxième pression de la deuxième colonne, le liquide 17 peut être détendu et le liquide 25 pressurisé par pompe.

Les deux figures montrent deux ensembles de séparation, chacun comprenant une double colonne. Il sera facilement compris qu'un ensemble pourrait comprendre une triple colonne à la place de la double colonne.

En particulier on pourrait envisager le cas où l'ensemble 1 comprend une triple colonne et l'ensemble 2 une double colonne. Dans ce cas, ce serait la colonne de l'ensemble 1 opérant à la pression la plus basse qui serait reliée à la colonne de l'ensemble 2 opérant à la pression la plus élevée.

De plus l'ensemble pourrait comprendre une colonne argon. Par exemple l'ensemble 2 pourrait comprendre une colonne argon reliée à la colonne 5'.

## Revendications

1. Procédé de séparation d'air par distillation cryogénique dans un appareil comprenant :
i) un premier ensemble (1) de colonnes de distillation comprenant au moins une première colonne (3) fonctionnant à une première pression dite haute pression et une deuxième colonne (5) fonctionnant à une deuxième pression plus basse que la première pression, la tête de la première colonne étant thermiquement reliée à la cuve de la deuxième colonne au moyen d'un rebouilleur-condenseur, une première unité d'épuration (E) et une première ligne d'échange de chaleur (7), et
ii) un deuxième ensemble (2) de colonnes de distillation comprenant au moins une troisième colonne (3') fonctionnant à une troisième pression plus basse que la première pression et une quatrième colonne (5') fonctionnant à une quatrième pression plus basse que la première, la deuxième et la troisième pressions, la tête de troisième colonne étant thermiquement reliée à la cuve de la quatrième colonne au moyen d'un rebouilleur-condenseur, une deuxième unité d'épuration (E') et une deuxième ligne d'échange de chaleur (7'), dans lequel on envoie de l'air comprimé à la première unité d'épuration, on envoie de l'air épuré de la première unité d'épuration à la première ligne d'échange, on envoie de l'air refroidi de la première ligne d'échange à la première colonne, on envoie de l'air comprimé à la deuxième unité d'épuration, on envoie de l'air épuré de la deuxième unité d'épuration à la deuxième ligne d'échange et on envoie de l'air refroidi de la deuxième ligne d'échange à la troisième colonne opérant à la troisième pression
**caractérisé en ce que** :
- l'on envoie un fluide de tête (15) de la troisième colonne à la deuxième colonne ou on mélange le gaz de tête de la troisième colonne avec un gaz de tête de la deuxième colonne et
- l'on envoie un fluide intermédiaire (17) de la deuxième colonne à la troisième colonne.

2. Procédé selon la revendication 1 dans lequel la troisième pression est supérieure à, inférieure à ou égale à la deuxième pression.

3. Procédé selon la revendication 2 dans lequel la troisième pression est égale à la deuxième pression et l'on envoie le fluide de tête (17) de la troisième colonne (3') à la deuxième colonne (5) ou au gaz de tête de la deuxième colonne sans le détendre et/ou on envoie le fluide intermédiaire (17) de la deuxième colonne à la troisième colonne sans le pressuriser.

4. Procédé selon la revendication 2 dans lequel la troisième pression est supérieure à la deuxième pression et l'on envoie le fluide de tête (17) de la troisième colonne (3') à la deuxième colonne (5) ou au gaz de tête de la deuxième colonne après l'avoir détendu et/ou on envoie le fluide intermédiaire (17) de la deuxième colonne à la troisième colonne après l'avoir pressurisé.

5. Procédé selon l'une des revendications précédentes dans lequel on envoie un gaz (19,19',29), éventuellement intermédiaire, de la quatrième colonne (5') vers la première unité d'épuration (E) et vers la deuxième unité d'épuration (E') pour servir de gaz de régénération.

6. Procédé selon la revendication 5 dans lequel on n'envoie aucun gaz de la deuxième colonne (5) vers la première unité d'épuration (E) comme gaz de régénération.

7. Procédé selon l'une des revendications précédentes dans lequel on soutire un fluide enrichi en oxygène(13) en cuve de la deuxième colonne (5) et on soutire un fluide enrichi en oxygène (13') en cuve de la quatrième colonne (5').

8. Appareil de séparation d'air comprenant une première unité de séparation d'air comprenant
i) un premier ensemble (1) de colonnes de distillation comprenant au moins une première colonne (3) capable de fonctionner à une première pression dite haute pression et une deuxième colonne (5) capable de fonctionner à une deuxième pression plus basse que la première pression, la tête de la première colonne étant thermiquement reliée à la cuve de la deuxième colonne au moyen d'un rebouilleur-condenseur, une première unité d'épuration (E) et une première ligne d'échange de chaleur (7), des moyens pour envoyer de l'air comprimé (9) à la première unité d'épuration, des moyens pour envoyer de l'air épuré de la première unité d'épuration à la première ligne d'échange et des moyens pour envoyer de l'air refroidi de la première ligne d'échange à la première colonne, et
ii) un deuxième ensemble (2) de colonnes de distillation, comprenant au moins une troisième colonne (3') capable de fonctionner à une troisième pression plus basse que la première pression et une quatrième colonne (5') capable de fonctionner à une quatrième pression plus basse que la première, la deuxième et la troisième pressions, la tête de la troisième colonne étant thermiquement reliée à la cuve de la quatrième colonne au moyen d'un rebouilleur-condenseur, une deuxième unité d'épuration (E') et une deuxième ligne d'échange de chaleur (7'), des moyens pour envoyer de l'air comprimé à la troisième pression à la deuxième unité d'épuration, des moyens pour envoyer de l'air épuré (9') de la deuxième unité d'épuration à la deuxième ligne d'échange et des moyens pour envoyer de l'air refroidi de la deuxième ligne d'échange à la troisième colonne,
**caractérisé en ce qu'**il comprend des moyens pour envoyer un fluide de tête (15) de la troisième colonne à la deuxième colonne ou à une conduite d'un gaz de tête de la deuxième colonne et des moyens pour envoyer un fluide intermédiaire (17) de la deuxième colonne à la troisième colonne.

9. Appareil selon la revendication 8 dans lequel les moyens pour envoyer un fluide de tête (15) de la troisième colonne (3') à la deuxième colonne ou au gaz de tête de la deuxième colonne ne comprennent pas des moyens de détente et/ou les moyens pour envoyer un fluide intermédiaire de la deuxième colonne à la troisième colonne ne comprennent pas de moyens de pressurisation.

10. Appareil selon la revendication 8 comprenant une vanne ou une turbine pour détendre le fluide envoyé de la troisième colonne à la deuxième colonne.

11. Appareil selon l'une des revendications 8 ou 10 comprenant une pompe pour pressuriser le fluide envoyé de la deuxième colonne à la troisième colonne, le fluide étant un liquide.

12. Appareil selon l'une des revendications 8 à 11 comprenant des moyens pour envoyer un gaz éventuellement intermédiaire de la quatrième colonne vers la première unité d'épuration et vers la deuxième unité d'épuration pour servir de gaz de régénération.

13. Appareil selon l'une des revendications 8 à 12 ne comprenant aucun moyen d'envoi de gaz de la deuxième colonne vers la première unité d'épuration comme gaz de régénération.

## Patentansprüche

1. Verfahren zur Luftzerlegung durch kryogene Destillation in einer Vorrichtung, umfassend:
i) eine erste Destillationskolonnen-Anordnung (1), die mindestens eine erste Kolonne (3) umfasst, die bei einem ersten, als Hochdruck bezeichneten Druck funktioniert, und eine zweite Kolonne (5), die bei einem zweiten Druck funktioniert, der niedriger ist als der erste Druck, wobei der Kopf der ersten Kolonne mittels eines Aufkocher-Kondensators, einer ersten Reinigungseinheit (E) und einer ersten Wärmetauscherlinie (7) thermisch mit dem Sumpf der zweiten Kolonne verbunden ist, und
ii) eine zweite Destillationskolonnen-Anordnung (2), die mindestens eine dritte Kolonne (3') umfasst, die bei einem dritten Druck funktioniert, der niedriger ist als der erste Druck, und eine vierte Kolonne (5'), die bei einem vierten Druck funktioniert, der niedriger ist als der erste, der zweite und der dritte Druck, wobei der Kopf der dritten Kolonne mittels eines Aufkocher-Kondensators, einer zweiten Reinigungseinheit (E') und einer zweiten Wärmetauscherlinie (7') thermisch mit dem Sumpf der vierten Kolonne verbunden ist, wobei der ersten Reinigungseinheit komprimierte Luft zugeführt wird, gereinigte Luft aus der ersten Reinigungseinheit der ersten Tauscherlinie zugeführt wird, gekühlte Luft aus der ersten Tauscherlinie der ersten Kolonne zugeführt wird, der zweiten Reinigungseinheit komprimierte Luft zugeführt wird, gereinigte Luft aus der zweiten Reinigungseinheit der zweiten Tauscherlinie zugeführt wird, und gekühlte Luft aus der zweiten Tauscherlinie der dritten Kolonne zugeführt wird, die auf dem dritten Druck läuft,
**dadurch gekennzeichnet, dass**:
- ein Kopffluid (15) aus der dritten Kolonne der zweiten Kolonne zugeführt wird, oder das Kopfgas aus der dritten Kolonne mit einem Kopfgas aus der zweiten Kolonne gemischt wird, und
- ein Zwischenfluid (17) aus der zweiten Kolonne der dritten Kolonne zugeführt wird.

2. Verfahren nach Anspruch 1, wobei der dritte Druck größer als, kleiner als oder gleich dem zweiten Druck ist.

3. Verfahren nach Anspruch 2, wobei der dritte Druck gleich dem zweiten Druck ist, und das Kopffluid (17) aus der dritten Kolonne (3') der zweiten Kolonne (5) oder dem Kopfgas der zweiten Kolonne zugeführt wird, ohne es zu entspannen, und/oder das Zwischenfluid (17) aus der zweiten Kolonne der dritten Kolonne zugeführt wird, ohne es mit Druck zu beaufschlagen.

4. Verfahren nach Anspruch 2, wobei der Dritte Druck größer ist als der zweite Druck, und das Kopffluid (17) aus der dritten Kolonne (3') der zweiten Kolonne (5) oder dem Kopfgas der zweiten Kolonne zugeführt wird, nachdem es entspannt wurde, und/oder das Zwischenfluid (17) aus der zweiten Kolonne der dritten Kolonne zugeführt wird, nachdem es mit Druck beaufschlagt wurde.

5. Verfahren nach einem der vorstehenden Ansprüche, wobei ein, gegebenenfalls Zwischen-, Gas (19, 19', 29) aus der vierten Kolonne (5') zur ersten Reinigungseinheit (E) und zur zweiten Reinigungseinheit (E') hin zugeführt wird, um als Regenerationsgas zu dienen.

6. Verfahren nach Anspruch 5, wobei kein Gas aus der zweiten Kolonne (5) als Regenerationsgas zur ersten Reinigungseinheit (E) hin zugeführt wird.

7. Verfahren nach einem der vorstehenden Ansprüche, wobei ein sauerstoffangereichertes Fluid (13) am Sumpf der zweiten Kolonne (5) abgezogen wird, und ein sauerstoffangereichertes Fluid (13') am Sumpf der vierten Kolonne (5') abgezogen wird.

8. Luftzerlegungsvorrichtung, umfassend eine erste Luftzerlegungseinheit, welche umfasst
i) eine erste Destillationskolonnen-Anordnung (1), die mindestens eine erste Kolonne (3) umfasst, die in der Lage ist, bei einem ersten, als Hochdruck bezeichneten Druck zu funktionieren, und eine zweite Kolonne (5), die in der Lage ist, bei einem zweiten Druck zu funktionieren, der niedriger ist als der erste Druck, wobei der Kopf der ersten Kolonne mittels eines Aufkocher-Kondensators, einer ersten Reinigungseinheit (E) und einer ersten Wärmetauscherlinie (7) thermisch mit dem Sumpf der zweiten Kolonne verbunden ist, Mittel, um der ersten Reinigungseinheit komprimierte Luft (9) zuzuführen, Mittel, um gereinigte Luft aus der ersten Reinigungseinheit der ersten Tauscherlinie zuzuführen, und Mittel, um gekühlte Luft aus der ersten Tauscherlinie der ersten Kolonne zuzuführen, und
ii) eine zweite Destillationskolonnen-Anordnung (2), die mindestens eine dritte Kolonne (3') umfasst, die in der Lage ist, bei einem dritten Druck zu funktionieren, der niedriger ist als der erste Druck, und eine vierte Kolonne (5'), die in der Lage ist, bei einem vierten Druck zu funktionieren, der niedriger ist als der erste, der zweite und der dritte Druck, wobei der Kopf der dritten Kolonne mittels eines Aufkocher-Kondensators, einer zweiten Reinigungseinheit (E') und einer zweiten Wärmetauscherlinie (7') thermisch mit dem Sumpf der vierten Kolonne verbunden ist, Mittel, um auf den dritten Druck komprimierte Luft der zweiten Reinigungseinheit zuzuführen, Mittel, um gereinigte Luft (9') aus der zweiten Reinigungseinheit der zweiten Tauscherlinie zuzuführen, und Mittel, um gekühlte Luft aus der zweiten Tauscherlinie der dritten Kolonne zuzuführen,
**dadurch gekennzeichnet, dass** sie Mittel umfasst, um ein Kopffluid (15) aus der dritten Kolonne der zweiten Kolonne oder einer Leitung eines Kopfgases aus der zweiten Kolonne zuzuführen, und Mittel, um ein Zwischenfluid (17) aus der zweiten Kolonne der dritten Kolonne zuzuführen.

9. Vorrichtung nach Anspruch 8, wobei die Mittel, um ein Kopffluid (15) aus der dritten Kolonne (3') der zweiten Kolonne oder dem Kopfgas der zweiten Kolonne zuzuführen, keine Entspannungsmittel umfassen, und/oder die Mittel, um ein Zwischenfluid aus der zweiten Kolonne der dritten Kolonne zuzuführen, keine Druckbeaufschlagungsmittel umfassen.

10. Vorrichtung nach Anspruch 8, umfassend ein Ventil oder eine Turbine, um das Fluid, das aus der dritten Kolonne der zweiten Kolonne zugeführt wird, zu entspannen.

11. Vorrichtung nach einem der Ansprüche 8 oder 10, umfassend eine Pumpe, um das Fluid, das aus der zweiten Kolonne der dritten Kolonne zugeführt wird, mit Druck zu beaufschlagen, wobei das Fluid eine Flüssigkeit ist.

12. Vorrichtung nach einem der Ansprüche 8 bis 11, umfassend Mittel, um ein, gegebenenfalls Zwischen-, Gas aus der vierten Kolonne zur ersten Reinigungseinheit und zur zweiten Reinigungseinheit hin zuzuführen, damit es als Regenerationsgas dient.

13. Vorrichtung nach einem der Ansprüche 8 bis 12, die kein Mittel zum Zuführen von Gas aus der zweiten Kolonne als Regenerationsgas zur ersten Reinigungseinheit hin umfasst.

## Claims

1. A method for separating air by cryogenic distillation in an apparatus comprising:
i) a first set (1) of distillation columns comprising at least a first column (3) operating at a first pressure, called high pressure, and a second column (5) operating at a second pressure lower than the first pressure, the head of the first column being thermally connected to the bottom of the second column by means of a reboiler-condenser, a first purification unit (E) and a first heat exchange line (7), and
ii) a second set (2) of distillation columns comprising at least a third column (3') operating at a third pressure lower than the first pressure and a fourth column (5') operating at a fourth pressure lower than the first, second and third pressures, the third column head being thermally connected to the bottom of the fourth column by a reboiler-condenser, a second purification unit (E') and a second exchange line heat (7'), in which compressed air is sent to the first purification unit, the cleaned air is sent from the first purification unit to the first exchange line, cooled air is sent from the first heat exchange line to the first column, compressed air is sent to the second purification unit, cleaned air is sent from the second purification unit to the second line exchange, and cooled air is sent from the second exchange line to the third column operating at the third pressure **characterized in that**:
- a head fluid (15) is sent from the third column to the second column or the head gas from the third column is mixed with a head gas from the second column and
- an intermediate fluid (17) is sent from the second column to the third column.

2. A method according to claim 1 wherein the third pressure is greater than, less than or equal to the second pressure.

3. A method according to claim 2 wherein the third pressure is equal to the second pressure and the head fluid (17) from the third column (3') is sent to the second column (5) or to the head gas from the second column without expanding same and/or the intermediate fluid (17) is sent from the second column to the third column without pressurizing same.

4. A method according to claim 2 wherein the third pressure is greater than the second pressure and the head fluid (17) it sent from the third column (3') to the second column (5) or to the head gas of the second column after having expanded and/or the intermediate fluid (17) is sent from the second column to the third column after being pressurized.

5. A method according to one of the preceding claims wherein a gas (19, 19', 29), optionally an intermediate gas, from the fourth column (5') is sent to the first purification unit (E) and to the second purification unit (E') to serve as regeneration gas.

6. A method according to claim 5 wherein no gas is sent from the second column (5) to the first purification unit (E) as a regeneration gas.

7. A method according to one of the preceding claims wherein an oxygen-enriched fluid (13) is withdrawn from the bottom of the second column (5) and an oxygen-enriched fluid (13') is withdrawn from the bottom of the fourth column (5').

8. An air separation apparatus comprising a first air separation unit comprising
i) a first set (1) of distillation columns comprising at least a first column (3) capable of operating at a first pressure, called high pressure, and a second pressure column (5) capable of operating at a second pressure lower than the first pressure, the head of the first column being thermally connected to the bottom of the second column by means of a reboiler-condenser, a first purification unit (E) and a first heat exchange line (7), means for sending compressed air (9) to the first purification unit, means for sending the purified air from the first purification unit to the first exchange line and means for sending the cooled air from the first heat exchange line to the first column, and
ii) a second set (2) of distillation columns comprising at least a third column (3') capable of operating at a third pressure lower than the first pressure and a fourth column (5') capable of operating at a fourth pressure lower than the first, second and third pressures, the head of the third column being thermally connected to the bottom of the fourth column by means of a reboiler-condenser, a second purification unit (E') and a second heat exchange line (7'), means for sending compressed air at the third pressure to the second purification unit, means for sending the purified air (9') from the second cleaning unit to the second exchange line and means for sending cooled air from the second exchange line to the third column,
**characterized in that** it comprises means for sending a head fluid (15) from the third column to the second column or a line of a head gas from the second column and means for sending an intermediate fluid (17) from the second column to the third column.

9. An apparatus according to claim 8 wherein the means for sending a head fluid (15) from the third column (3') to the second column or to the head gas of the second column do not comprise expansion means and/or the means for sending an intermediate fluid from the second column to the third column does not comprise pressurizing means.

10. An apparatus according to claim 8 comprising a valve or a turbine for expanding the fluid sent from the third column to the second column.

11. An apparatus according to one of claims 8 to 10 comprising a pump for pressurizing the fluid sent from the second column to the third column, the fluid being a liquid.

12. An apparatus according to any of claims 8 to 11, comprising means for sending a gas, optionally an intermediate gas, from the fourth column to the first purification unit and to the second purification unit to serve as a regeneration gas.

13. An apparatus according to one of claims 8 to 12 that does not comprise means for sending gas from the second column to the first purification unit as a regeneration gas.
